# FASCICULE DE BREVET EUROPEEN

(11) **EP 1 070 460 B1**
(45) Date de publication et mention de la délivrance du brevet: **12.01.2005**
(21) Numéro de dépôt: 00402089.7
(22) Date de dépôt: 21.07.2000
(51) Int. Cl.: A45D 33/18, G09F 13/20

(54) **Pièce dont la face arrière est recouverte par un revêtement permettant la création d'un effet de lumière lorsque sa face avant est observée**
Gegenstand mit einer Rückseite, die mit einem Überzug versehen ist, welche das Enstehen von Lichteffekten erlaubt, die an der Vorderseite wahrzunehmen sind
Object with a rear surface covered by a layer allowing the creation of light effects perceived on its front surface

(30) Priorité: 23.07.1999 FR 9909590
(43) Date de publication de la demande: 24.01.2001
(73) Titulaire: L'OREAL, 75008 Paris (FR)
(72) Inventeur: Fontaine, Michel, 75008 Paris (FR)
(74) Mandataire: Tanty, François

(56) Documents cités:
- EP-A- 0 044 781
- EP-A- 0 171 776
- EP-A- 0 544 557
- US-A- 2 421 646

## Description

La présente invention a pour objet une pièce en matière plastique ou en verre, plus particulièrement mais non exclusivement un organe de fermeture pour accessoire de maquillage ou récipient.

Il est connu d'utiliser dans le domaine du conditionnement des produits cosmétiques, pour réaliser des couvercles ou des bouchons, des matières plastiques transparentes, colorées dans la masse ou opaques, éventuellement chargées.

La demande de brevet EP 044 781 décrit un couvercle d'un récipient contenant un produit cosmétique, ce couvercle comportant une pièce intérieure opaque solidaire d'une pièce extérieure translucide, dont l'épaisseur varie pour créer des effets d'optique en vue d'observer une feuille imitant le contenu du récipient.

L'invention vise à obtenir un nouvel effet esthétique sur une pièce présentant une face avant, une face arrière et un côté extérieur.

Elle y parvient grâce au dispositif tel que défini dans la revendication 1.

Grâce à l'invention, on peut obtenir notamment sur une pièce dont la face avant présente un contour circulaire, un effet de halo particulièrement attractif sur le plan esthétique.

La géométrie de la pièce peut être choisie de telle sorte que l'effet de halo soit visible sur une zone périphérique de la face avant au plus égale à la hauteur du côté extérieur.

Dans une réalisation particulière, le revêtement est présent en des emplacements choisis sur la pièce de telle sorte que seule la lumière entrant par le côté extérieur ou par le bord de la face arrière puisse traverser la pièce.

Dans une réalisation particulière, le revêtement est une peinture.

En variante, le revêtement est une couche déposée par bi-injection, dans une matière physico-chimiquement compatible avec ladite matière non opaque.

On garantit ainsi un contact intime entre le revêtement et le matériau non opaque et l'absence d'air, lequel nuirait à l'obtention du résultat recherché.

La couleur du revêtement est choisie en fonction de celle du matériau non opaque pour obtenir le contraste suffisant permettant l'observation de l'effet optique recherché.

Le revêtement est par exemple noir, ce qui permet d'éviter les réflexions parasites dans la pièce et d'obtenir l'opacité requise avec une faible épaisseur de revêtement.

De préférence, la matière plastique utilisée est translucide.

Ainsi, la lumière qui pénètre dans la pièce par son côté extérieur est diffusée au cours de son trajet dans celle-ci, ce qui est favorable à l'obtention d'un effet de lumière dans la pièce.

Dans une réalisation particulière, la face arrière est recouverte intégralement par ledit revêtement, par exemple une peinture déposée par pulvérisation.

Toujours dans une réalisation particulière, la pièce comporte un logement intérieur débouchant sur sa face arrière.

Lorsque la pièce est un couvercle, un tel logement peut servir au montage d'un miroir.

Ce logement intérieur peut être délimité par une surface latérale et par une surface de fond, la surface latérale étant de préférence recouverte sans discontinuité entièrement par le revêtement opaque de même que le pourtour de la surface de fond adjacent à ladite surface latérale.

Ainsi, on s'assure que même dans le cas où un élément opaque tel qu'un miroir est rapporté sur la surface de fond, le jeu susceptible d'exister entre ce miroir et la surface latérale du logement intérieur ne laisse passer aucun filet de lumière qui pourrait nuire à l'esthétique de la pièce.

La surface latérale du logement intérieur peut être cylindrique ou sensiblement cylindrique, par exemple.

La tranche de la pièce qui s'étend entre la surface latérale du logement intérieur et le côté extérieur est recouverte sans discontinuité sur sensiblement toute son étendue par le revêtement opaque utilisé; cela est d'autant plus préférable que la tranche de la pièce est large.

Toujours dans une réalisation particulière, la face avant est légèrement concave vers l'extérieur.

Avantageusement, la face avant et le côté extérieur sont recouverts d'une couche d'un vernis mat, diffusant la lumière et procurant un effet de douceur au toucher.

Le côté extérieur peut être au moins partiellement cylindrique ou conique, voire sensiblement cylindrique puis conique divergeant vers l'avant.

Dans le cas d'un côté extérieur s'élargissant vers l'avant, l'effet de halo se trouve renforcé par l'épaisseur de matière qui diminue en rapprochement du bord avant.

La pièce peut constituer tout ou partie d'un dispositif de conditionnement et comporter, lorsqu'elle constitue un organe de fermeture, une patte d'articulation formant saillie sur sa face arrière, venue de moulage avec le reste de la pièce.

L'invention sera mieux comprise à la lecture de la description détaillée qui va suivre, d'un exemple non limitatif de mise en oeuvre, et à l'examen du dessin annexé sur lequel :
- la figure 1 est une vue schématique d'un boîtier comportant un couvercle conforme à l'invention,
- la figure 2 est une vue de dessous du couvercle,
- la figure 3 est une coupe axiale selon le trait de coupe III-III de la figure 2, et
- la figure 4 est une coupe selon le trait de coupe IV-IV de la figure 2, illustrant la propagation de la lumière rentrant par le côté extérieur de la pièce.

Le boîtier 10 représenté schématiquement sur la figure 1 comporte un corps 11 et un couvercle 12 articulé sur le corps 11.

Le corps 11 est destiné par exemple à recevoir un fond de teint.

Le couvercle 12, représenté isolément sur les figures 2 et 3, est réalisé dans l'exemple décrit dans une matière plastique incolore, translucide, non chargée, telle que de l'ABS.

Bien entendu, l'invention n'est pas limitée à l'emploi de ce matériau, et l'on peut encore utiliser par exemple du PET, du polycarbonate, du PCTG ou du PMMA, cette liste étant non limitative.

Le couvercle 12 comporte une paroi de dessus 14 prolongée à sa périphérie vers le bas par une jupe latérale 15, réalisée d'un seul tenant par moulage de matière plastique avec la paroi 14.

La face supérieure de la paroi de dessus 14, légèrement concave vers l'extérieur comme on peut le voir sur la figure 4, définit la face avant 20 du couvercle 12.

La jupe latérale 15 forme un logement intérieur 16, délimité par une surface latérale 26, cylindrique de révolution d'axe X, et par une surface de fond 25, plane et perpendiculaire à l'axe X, qui correspond à la face inférieure de la paroi 14.

La face arrière 21 du couvercle 12 est formée par la réunion de la surface de fond 25, de la surface latérale 26 et de la tranche 27 du couvercle 12.

Le logement 16 est destiné à recevoir un miroir dans l'exemple décrit.

Le côté extérieur 22 du couvercle 12 relie les faces avant 20 et arrière 21.

La face avant 20 présente un bord circulaire 23 et le côté extérieur 22 est sensiblement cylindrique de révolution d'axe X dans sa région arrière 22a, puis conique divergeant en direction du bord 23 de la face avant 20 dans sa région avant 22b.

La tranche 27 du couvercle 12 s'étend perpendiculairement à l'axe X entre la surface latérale 26 et le côté extérieur 22.

La tranche 27 est relativement large dans l'exemple de réalisation décrit, sa largeur étant de l'ordre de 5 mm.

Le couvercle 12 comporte sur la tranche 27 une patte 29 destinée à s'encliqueter dans un logement du corps 11 pour maintenir le boîtier fermé en l'absence d'utilisation et une patte d'articulation 30.

La face avant 20 et le côté extérieur 22 sont recouverts d'une couche 33 d'un vernis mat incolore.

La face arrière 21 est recouverte entièrement, dans l'exemple de réalisation décrit, par une couche 34 de peinture noire, opaque.

La présence de cette couche 34 permet, de manière inattendue, d'obtenir un effet esthétique attractif.

En effet, la lumière entrant par le côté extérieur 22 comme illustré sur la figure 4, diffuse dans la matière non opaque sous la face avant 20 et crée un effet de halo, suffisamment contrasté grâce à la présence de la couche 34 de peinture.

La face avant 20 apparaît ainsi sensiblement plus lumineuse à sa périphérie qu'en son centre.

Cet effet de lumière est d'autant plus prononcé que l'on se rapproche du bord 23 de la face avant, de sorte que l'on obtient un dégradé particulièrement esthétique.

Bien entendu, l'invention n'est pas limitée à l'exemple de réalisation qui vient d'être décrit.

L'invention s'applique en particulier à toute pièce réalisée dans une matière non opaque, par exemple un bouchon d'étui de rouge à lèvre ou d'applicateur de mascara.

## Revendications

1. Dispositif de conditionnement comportant une pièce réalisée dans une matière non opaque en matière plastique ou en verre, notamment un bouchon ou couvercle, présentant
- une face avant (20) ayant un contour circulaire,
- une face arrière (21),
- un côté extérieur (22),
- un logement intérieur (16) débouchant sur la face arrière (21), le logement intérieur étant délimité par une surface latérale (26) et par une surface de fond (25),
la face arrière étant opacifiée au moins par endroits :au voisinage dudit côté extérieur (22) au moyen d'une couche d'un revêtement opaque (34) de couleur foncée en contact intime avec ledit matériau non opaque, **caractérisé par le fait que** l'emplacement du revêtement et sa couleur sont choisis de manière a permettre à la lumière entrant par le côté extérieur de créer un effet de halo dans la pièce, visible par sa face avant (20), la tranche (27) qui s'étend entre la surface latérale (26) du logement intérieur (16) et le côté extérieur (22) étant recouverte sans discontinuité sur sensiblement toute son étendue par ledit revêtement opaque (34).

2. Dispositif selon la revendication 1, **caractérisé par le fait que** le revêtement est de couleur noire.

3. Dispositif selon l'une des revendications précédentes, **caractérisé par le fait que** ledit revêtement est une peinture.

4. Dispositif selon l'une des revendications 1 et 2, **caractérisé par le fait que** ledit revêtement est une couche déposée par bi-injection, dans une matière physico-chimiquement compatible avec ladite matière non opaque.

5. Dispositif selon l'une quelconque des revendications précédentes, **caractérisé par le fait que** la matière non opaque est une matière plastique translucide.

6. Dispositif selon l'une quelconque des revendications précédentes, **caractérisé par le fait que** la face arrière (21) est recouverte intégralement par ledit revêtement.

7. Dispositif selon l'une quelconque des revendications précédentes, **caractérisé par le fait que** la surface latérale (26) est recouverte sans discontinuité entièrement par ledit revêtement opaque de même que le pourtour de la surface de fond (25) adjacent à ladite surface latérale (26).

8. Dispositif selon l'une quelconque des revendications précédentes, **caractérisé par le fait que** ladite surface latérale (26) est cylindrique ou sensiblement cylindrique.

9. Dispositif selon l'une quelconque des revendications précédentes, **caractérisé par le fait que** la géométrie de la pièce est choisie de telle sorte que l'effet de halo soit visible sur une zone périphérique de la face avant de largeur au plus égale à la hauteur du côté extérieur.

10. Dispositif selon l'une quelconque des revendications précédentes, **caractérisé par le fait que** la face avant (20) est légèrement concave vers l'extérieur.

11. Dispositif selon l'une quelconque des revendications précédentes, **caractérisé par le fait que** la face avant (20) et le côté extérieur (22) sont recouverts d'une couche (33) d'un vernis mat.

12. Dispositif selon l'une quelconque des revendications précédentes, **caractérisé par le fait que** le côté extérieur (22) est au moins partiellement cylindrique ou conique.

13. Dispositif selon la revendication précédente, **caractérisé par le fait que** le côté extérieur (22) est, depuis la face arrière en direction de la face avant, sensiblement cylindrique puis conique divergeant vers l'avant.

14. Dispositif selon l'une quelconque des revendications précédentes, **caractérisé par le fait que** la pièce constitue un organe de fermeture pour accessoire de maquillage ou récipient, notamment de produit de soins.

15. Dispositif selon la revendication précédente, **caractérisé par le fait qu'**elle comporte une patte d'articulation (30) formant saillie sur sa face arrière, venue de moulage avec le reste de la pièce.

## Claims

1. A packaging device comprising a part made of a non-opaque plastics material or glass, in particular a cap or a cover, the part having:
- a front face (20) having a circular outline,
- a rear face (21),
- an outer face (22),
- an inner housing (16) opening out into the rear face (21), said inner housing being defined by a side surface (26) and by a main surface (25),
the rear face being made opaque at least in locations close to said side face (22) by a layer of an opaque coating (34) of dark color in intimate contact with said non opaque material,
the device being **characterized by** the fact that the location of the coating and its color are selected in such a manner as to enable light that enters via the outer face to create a halo optical effect within the part and visible from the front face (20), the edge (27) which extends between the side surface (26) of the inner housing (16) and the outer face (22) being substantially entirely covered without discontinuity by said opaque coating (34).

2. A device according to claim 1, **characterized by** the fact that the coating is black in color.

3. A device according to one of the preceding claims, **characterized by** the fact that said coating is a paint.

4. A device according to claim 1 or 2, **characterized by** the fact that said coating is a layer deposited by bi-injection of a material that is physically and chemically compatible with said non-opaque material.

5. A device according to any preceding claim, **characterized by** the fact that the non-opaque material is a translucent plastics material.

6. A device according to any preceding claim, wherein the rear face (21) is completely covered in said coating.

7. A device according to any preceding claim, **characterized by** the fact that the side surface (26) is entirely covered without discontinuity by said opaque coating as is the margin of said main face (25) adjacent to said side surface (26).

8. A device according to any preceding claim, **characterized by** the fact that said side surface (26) is cylindrical or substantially cylindrical.

9. A device according to any preceding claim, **characterized by** the fact that the shape of the part is selected in such a manner that the halo effect is visible over a peripheral zone of the front face of a width that is no greater than the height of the outer face.

10. A device according to any preceding claim, **characterized by** the fact that the front face (20) is outwardly slightly concave.

11. A device according to any preceding claim, **characterized by** the fact that the front face (20) and the outer face (22) are covered in a layer (33) of mat varnish.

12. A device according to any preceding claim, **characterized by** the fact that the outer face (22) is at least partially cylindrical or conical.

13. A device according to the preceding claim, **characterized by** the fact that the outer face (22), starting from its rear face and going towards its front face, is substantially cylindrical and then conical, diverging forwards.

14. A device according to any preceding claim, **characterized by** the fact that the part constitutes a closure member for a makeup accessory or receptacle, in particular for a skin-care product.

15. A device according to the preceding claim, **characterized by** the fact that it has a hinge lug (30) projecting from its rear face and integrally molded with the remainder of the part.

## Patentansprüche

1. Verpackungsvorrichtung, umfassend ein Teil, das aus einem nicht opaken Material aus Kunststoff oder aus Glas hergestellt ist, insbesondere einen Stöpsel oder Deckel, mit
- einer Vorderseite (20) mit einem kreisförmigen Umriss,
- einer Rückseite (21),
- einer Außenseite (22),
- einer inneren Aussparung (16), die auf der Rückseite (21) ausmündet, wobei die innere Aussparung durch eine Seitenfläche (26) und durch eine Bodenfläche (25) begrenzt ist,
wobei die Rückseite mindestens stellenweise in der Nähe der Außenseite (22) mit Hilfe einer Schicht eines opaken Überzugs (34) von dunkler Farbe in innigem Kontakt mit diesem nicht opaken Material opak gemacht ist, **dadurch gekennzeichnet, dass** die Anordnung des Überzugs und seine Farbe so gewählt sind, dass dem über die Außenseite eintretenden Licht gestattet wird, in dem Teil, der über seine Vorderseite (20) sichtbar ist, einen Haloeffekt zu erzeugen, wobei der Streifen (27), der sich zwischen der Seitenfläche (26) der inneren Aussparung (16) und der Außenseite (22) erstreckt, ohne Unterbrechung auf im wesentlichen seiner ganzen Ausdehnung mit diesem opaken Überzug (34) bedeckt ist.

2. Vorrichtung nach Anspruch 1, **dadurch gekennzeichnet, dass** der Überzug von schwarzer Farbe ist.

3. Vorrichtung nach einem der vorhergehenden Ansprüche, **dadurch gekennzeichnet, dass** dieser Überzug eine Anstrichfarbe ist.

4. Vorrichtung nach einem der Ansprüche 1 und 2, **dadurch gekennzeichnet, dass** dieser Überzug eine durch Bi-Injektion aufgebrachte Schicht aus einem mit dem nicht opaken Material physikalisch-chemisch kompatiblen Material ist.

5. Vorrichtung nach einem der vorhergehenden Ansprüche, **dadurch gekennzeichnet, dass** das nicht opake Material ein durchscheinender Kunststoff ist.

6. Vorrichtung nach einem der vorhergehenden Ansprüche, **dadurch gekennzeichnet, dass** die Rückseite (21) vollständig mit diesem Überzug bedeckt ist.

7. Vorrichtung nach einem der vorhergehenden Ansprüche, **dadurch gekennzeichnet, dass** die Seitenfläche (26) ohne Unterbrechung ganz mit diesem opaken Überzug bedeckt ist, ebenso wie der an diese Seitenfläche (26) anschließende Umfang der Bodenfläche (25).

8. Vorrichtung nach einem der vorhergehenden Ansprüche, **dadurch gekennzeichnet, dass** die Seitenfläche (26) zylindrisch oder im wesentlichen zylindrisch ist.

9. Vorrichtung nach einem der vorhergehenden Ansprüche, **dadurch gekennzeichnet, dass** die Geometrie des Teils so gewählt ist, dass der Haloeffekt auf einer Umfangszone der Vorderseite von einer Breite höchstens gleich der Höhe der Außenseite sichtbar ist.

10. Vorrichtung nach einem der vorhergehenden Ansprüche, **dadurch gekennzeichnet, dass** die Vorderseite (20) nach außen leicht konkav ist.

11. Vorrichtung nach einem der vorhergehenden Ansprüche, **dadurch gekennzeichnet, dass** die Vorderseite (20) und die Außenseite (22) mit einer Schicht (33) von einem matten Lack bedeckt sind.

12. Vorrichtung nach einem der vorhergehenden Ansprüche, **dadurch gekennzeichnet, dass** die Außenseite (22) mindestens teilweise zylindrisch oder konisch ist.

13. Vorrichtung nach dem vorhergehenden Anspruch, **dadurch gekennzeichnet, dass** die Außenseite (22) von der Rückseite an in Richtung der Vorderseite im wesentlichen zylindrisch und dann nach vorne divergierend konisch ist.

14. Vorrichtung nach einem der vorhergehenden Ansprüche, **dadurch gekennzeichnet, dass** das Teil ein Verschlussorgan für ein Schminkzubehör oder einen Behälter insbesondere für Pflegeprodukt ist.

15. Vorrichtung nach dem vorhergehenden Anspruch, **dadurch gekennzeichnet, dass** sie einen auf ihrer Rückseite einen Vorsprung bildenden Gelenklappen (30) aufweist, der mit dem Rest des Teils aus einem Stück geformt ist.
